# EUROPÄISCHE PATENTSCHRIFT

(11) **EP 0 559 068 B1**
(45) Veröffentlichungstag und Bekanntmachung des Hinweises auf die Patenterteilung: **29.10.1997**
(21) Anmeldenummer: 93102899.7
(22) Anmeldetag: 25.02.1993
(51) Int. Cl.: B21F 27/20, D04G 1/08

(54) **Netz, insbesondere Abstandshalternetz, Oberflächenschutznetz oder dergleichen**
Net, particularly gap maintaining net, surface protecting net or such-like
Filet, notamment filet de maintien de distance, filet de protection de surface ou pareils

(30) Priorität: 05.03.1992 DE 4206893
(43) Veröffentlichungstag der Anmeldung: 08.09.1993
(73) Patentinhaber: Norddeutsche Seekabelwerke GmbH, 26954 Nordenham (DE)
(72) Erfinder: Basse, Hartwig, W-2890 Nordenham (DE); Bittner, Hans-Joachim, W-2880 Brake (DE)
(74) Vertreter: Möller, Friedrich, Dipl.-Ing.

(56) Entgegenhaltungen:
- GB-A- 1 821
- GB-A- 839 527
- LU-A- 17 982
- US-A- 3 011 820

## Beschreibung

Die Erfindung betrifft ein Netz für Abstandshalter- und/oder Oberflächenschutzzwecke mit sich kreuzenden Strängen nach dem Oberbegriff des Anspruchs 1.

Die hier angesprochenen Netze werden vor allem als Abstandshalternetze oder Oberflächenschutznetze eingesetzt. Diese bestehen aus zwei Lagen sich kreuzender Stränge. Zur sicheren Verpackung von Waren oder der Beabstandung von Gegenständen muß das Netz eine bestimmte Dicke aufweisen, die bei bekannten Netzen dieser Art durch die entsprechende große Dimensionierung des Querschnitts der Stränge erreicht wird. Diese Netze erfordern einen hohen Materialaufwand. Außerdem weisen sie nur sehr begrenzte Federungseigenschaften auf.

Demgemäß liegt der Erfindung die Aufgabe zugrunde, ein Netz der eingangs beschriebenen Gattung zu schaffen, das die insbesondere an Abstandshalternetze oder Oberflächenschutznetze gestellten Anforderungen aufweist.

Erfindungsgemäß wird die Aufgabe durch die im Anspruch 1 angegebene Merkmalskombination gelöst. Hierdurch werden eine verhältnismäßig große Netzdicke mit geringem Querschnitt (minimaler Materialaufwand) der einzelnen Stränge erreicht und die Federungseigenschaften des Netzes verbessert.

Vorzugsweise laufen die Stränge zweier außenliegenden Ebenen (Außenstränge) parallel zueinander, so daß sich die außenliegenden Stränge nicht kreuzen, wodurch partielle Dickenunterschiede des Netzes vermieden werden.

In besonderer Ausgestaltung der Erfindung sind die Außenstränge der äußeren Ebenen in Längsrichtung der Stränge (Innenstränge) der mittleren Ebene parallel verlaufend zueinander versetzt. Hierdurch ergeben sich überraschend gute Federungseigenschaften des Netzes.

Die Innenstränge sind derart elastisch verformbar, daß die Außenstränge in Richtung der mittleren Ebene der Innenstränge beweglich sind. Werden nämlich die Außenstränge in Richtung der mittleren Ebene und somit der Innenstränge mit Kraft beaufschlagt, so verschieben sich die Außenstränge gewissermaßen in die mittlere Ebene bzw. zwischen die Innenstränge. Auf der damit verbundenen elastischen Verformung mindestens der Innenstränge beruhen die guten Federungseigenschaften des Netzes, womit letztlich eine gute Polsterung der damit eingehüllten Waren gewährleistet ist bzw. der Abstand zweier durch das Netz getrennter Gegenstände veränderbar ist.

Die Federungseigenschaften des Netzes sind insbesondere abhängig von dem Abstand, um den die Außenstränge unterschiedlicher äußerer Ebenen in Längsrichtung der Innenstränge zueinander versetzt sind, weshalb der Abstand nach Maßgabe der Erfindung exakt definiert ist. Dabei gilt, daß die Federung um so härter ist, je geringer der Abstand zwischen Außensträngen unterschiedlicher Ebenen ist.

Ist der Abstand der Außenstränge in unterschiedlichen Ebenen gleich dem halben Abstand zweier benachbarter Stränge in einer Ebene, wie gemäß einer besonderen Ausführung vorgesehen, so ist die Federung des Netzes besonders weich. Dies gilt selbstverständlich insbesondere dann, wenn die Abstände benachbarter Außenstränge in beiden äußeren Ebenen gleich sind.

Im Sinne der Erfindung ist es vor allem, das Netz als Abstandshalter zwischen plattenförmigen Gegenständen, insbesondere Platten von Latentwärmespeichern, zu verwenden. Letztere verändern infolge von Temperaturschwankungen ihre Dicke, und die daraus resultierenden Veränderungen der gegenseitigen Abstände der Platten können durch das erfindungsgemäße Netz kompensiert werden, indem es durch seine erfindungsgemäße Ausbildung in der Lage ist, seine Dicke im notwendigen Umfang elastisch zu verändern.

Weitere bevorzugte Merkmale der Erfindung und deren Vorteile ergeben sich aus den Unteransprüchen und der Figurenbeschreibung.

Die Erfindung soll nachfolgend an einigen bevorzugten Ausführungsbeispielen anhand der Zeichnung näher erläutert werden. In der Zeichnung zeigen:
- Fig. 1: eine Draufsicht eines Netzes schematisch, vergrößert und teilweise dargestellt,
- Fig. 2: eine Seitenansicht des Netzes nach Fig. 1,
- Fig. 3: eine Seitenansicht des Netzes nach Fig. 1 bei federnder Verformung,
- Fig. 4: eine Seitenansicht eines zweiten Ausführungsbeispiels des Netzes,
- Fig. 5: eine Seitenansicht des Netzes nach Fig. 4 bei federnder Belastung,
- Fig. 6: eine Seitenansicht eines dritten Ausführungsbeispiels des Netzes,
- Fig. 7: eine Seitenansicht eines vierten Ausführungsbeispiels des Netzes, und
- Fig. 8: eine Seitenansicht eines fünften Ausführungsbeispiels des Netzes.

Ein in den Fig. 1 bis 3 dargestelltes Netz 10 weist drei unterschiedliche Ebenen 11, 12, 13 auf, die strich-punktliniert in den Figuren angedeutet sind. Diese Ebenen 11, 12, 13 erstrecken sich parallel zueinander, wobei auf gegenüberliegenden Seiten der mittleren Ebene 12 je eine der äußeren Ebenen 11, 13 angeordnet ist.

Während sich Innenstränge 14 im wesentlichen parallel und mit gleichmäßigem gegenseitigen Abstand in der mittleren Ebene 12 erstrecken, sind in den äußeren Ebenen 11, 13 gleichgerichtet verlaufende Außenstränge 15, 16 angeordnet. Wie insbesondere aus Fig. 1 ersichtlich, kreuzen sich die Außenstränge 15, 16 mit den Innensträngen 14, und zwar vorzugsweise unter einem Winkel kleiner oder größer 90°, insbesondere 75°. Die Außenstränge 15, 16 sind an den Kreuzungsstellen mit den Innensträngen 14 verbunden.

Die Außenstränge 15, 16 sind auf die äußeren Ebenen 11, 13 verteilt. Die Außenstränge 15 in der Ebene 11 verlaufen ebenso wie die Außenstränge 16 in der Ebene 13 parallel zueinander. In jeder Ebene 11, 12, 13 weisen die Innenstränge 14 bzw. Außenstränge 15, 16 einen gleichen Abstand auf. Die Außenstränge 15 und 16 der unterschiedlichen äußeren Ebenen 11 und 13 sind parallel verlaufend ausgerichtet.

Die Innenstränge 14 wie auch Außenstränge 15, 16 haben einen im wesentlichen geradlinigen Verlauf, was aus Fertigungsgründen, aber auch hinsichtlich der mechanischen Eigenschaften des Netzes 10 zweckmäßig ist. Bei Belastung des Netzes 10 durch Zug in Richtung der Außenstränge 15, 16 oder Innenstränge 14 weist dieses dadurch eine gute Stabilität auf.

In den Ausführungsbeispielen gemäß Fig. 1 bis 7 sind die parallelen Außenstränge 15, 16 der unterschiedlichen äußeren Ebenen 11, 13 in Längsrichtung der Innenstränge 14 zueinander versetzt angeordnet. Dieses hat besondere Bedeutung für die Federungseigenschaften des Netzes 10. Wenn nämlich die Außenstränge 15 der äußeren Ebene 11 in Richtung der Ebene 12 mit einer Kraft beaufschlagt werden, so hat dieses eine Relativbewegung der Außenstränge 15, 16 und eine Verformung der Innenstränge 14 zur Folge. Die Außenstränge 15, 16 bewegen sich in Richtung der Innenstränge 14 bei gleichzeitiger elastischer Verformung der Innenstränge 14, die einen wellenförmigen Verlauf einnehmen (Fig. 3 und 5). Diese Relativbewegung führt gewissermaßen zu einer Überlappung der äußeren Ebenen 11, 13 mit der mittleren Ebene 12, oder anders ausgedrückt, die äußeren Ebenen 11, 13 bewegen sich aufeinanderzu und legen sich aneinander an, wenn das Netz 10, 17, 18, 19 eine "geblockte" Stellung einnimmt, in der ein weiteres Zusammendrücken des Netzes 10, 17, 18, 19 nicht mehr möglich ist.

Aus den Fig. 3 und 5 ist zum besseren Verständnis die Relativbewegung des Netzes 10, 17 bei Kraftbeaufschlagung desselben zwischen zwei ebenen, nicht dargestellten Flächen erkennbar. In diesen Figuren ist das Netz 10, 17 in nahezu "geblockter" Stellung dargestellt, in der der Abstand der genannten Flächen gleich der Summe der Durchmesser zweier Stränge (Innenstränge 14 bzw. Außenstränge 15, 16) ist. Die Federungseigenschaften des Netzes 10 hängen dabei wesentlich von dem Abstand ab, um den die Außenstränge 15 der äußeren Ebene 11 zu den Außensträngen 16 der äußeren Ebene 13 versetzt sind. Ist der Abstand gering (vgl. Fig. 1 bis 3), so ist die Federung des Netzes 10 verhältnismäßig hart.

Ist der Abstand der Außenstränge 15, 16 der unterschiedlichen äußeren Ebenen 11, 13 dagegen größer, sind nämlich wie beim in den Fig. 4 und 5 dargestellten Ausführungsbeispiel die Außenstränge 15 bzw. 16 der einen Ebene 11 bzw. 13 auf Lücke zu den Außensträngen 15 bzw. 16 der anderen äußeren Ebene 11 bzw. 13 angeordnet, so ist die Federung eines Netzes 17 weich.

Demgemäß ist es nach der Erfindung allein durch die entsprechende Festlegung dieses Abstands möglich, die Federungseigenschaften des Netzes wesentlich zu beeinflussen, wobei auch andere (als die dargestellen) Anordnungen der Außenstränge 15, 16 innerhalb der äußeren Ebenen 11, 13 zu diesem Zweck denkbar sind.

Bei dem in Fig. 6 dargestellten Ausführungsbeispiel sind die gegenseitigen Abstände der Außenstränge 15 und 16 der jeweiligen äußeren Ebene 11 bzw. 13 zwar gleich, doch weist die äußere Ebene 13 die doppelte Anzahl von Strängen 16 gegenüber der äußeren Ebene 11 auf. Die gegenseitigen Abstände der Außenstränge 16 der äußeren Ebene 13 sind derart, daß zwischen zwei benachbarten Außensträngen 15 der äußeren Ebene 11 stets zwei der Außenstränge 16 der äußeren Ebene 13 angeordnet sind. Bei dieser Ausführungsform eines Netzes 18 werden bei Kraftbeaufschlagung desselben die Innenstränge 14 zwar auch wellenartig verformt. Die Verformung der Innenstränge 14 um die Außenstränge 15 ist aber größer als die Verformung der Innenstränge 14 um die Außenstränge 16. Die Federung des derart ausgebildeten Netzes 18 ist härter als in den zuvor beschriebenen Ausführungsbei spielen.

Bei einem in Fig. 7 dargestellten Netz 19 sind die Abstände der Außenstränge 16 der äußeren Ebene 13 derart verändert, daß abwechselnd einmal zwei der Außenstränge 16 zwischen zwei der benachbarten Außenstränge 15 der äußeren Ebene 11 angeordnet sind, während die äußere Ebene 13 in dem Bereich zwischen den nächsten beiden Außensträngen 15 der äußeren Ebene 11 frei von den Außensträngen 16 ist. Dieses Netz 19 weist partiell unterschiedliche Federungseigenschaften auf, wobei die Federung dort, wo die Außenstränge 16 zwischen den Außensträngen 15 angeordnet sind, härter ist.

Bei einem in der Fig. 8 gezeigten Netz 20 verlaufen die Außenstränge 15 und Außenstränge 16 ebenfalls gleichgerichtet bzw. parallel zueinander, sie liegen sich aber im wesentlichen deckungsgleich gegenüber, sind also nicht in Längsrichtung der Innenstränge 14 versetzt. Dieses Netz 20 weist nur geringe Federungseigenschaften auf. Es ermöglicht aber einen konstanten und verhältnismäßig großen Abstand der auf Distanz zu haltenden Waren bzw. Gegenstände mit geringem Querschnitt der einzelnen Außenstränge 15, 16 und Innenstränge 14.

Die Außenstränge 15, 16 und Innenstränge 14 der hier gezeigten Netze 10, 17, 18, 19 und 20 haben vorzugsweise kreisrunde und gleich große Querschnitte. Der Querschnitt der Innenstränge 14 kann aber zur Veränderung der Federungseigenschaften auch größer oder kleiner als der der Außenstränge 15, 16 sein, wobei die Federung um so härter ist, je größer der Querschnitt der Innenstränge 14 ist und umgekehrt. Auch können die Außenstränge 15, 16 und/oder Innenstränge 14 ander Querschnitte (z.B. quadratische, elliptische usw.) aufweisen.

Die Netze 10, 17, 18, 19 und 20 sind schlauchförmig ausgebildet. Die schlauchförmigen Netze 10, 17, 18, 19 und 20 lassen sich leicht auf die zu schützenden Waren oder die zu beabstandenden Gegenstände, insbesondere Platten, aufziehen. Bei Verwendung der Netze 10, 17, 18, 19 und 20 als Oberflächenschutznetze wird vor allem durch die dreilagige Ausbildung derselben ein sicherer Schutz der Waren gegen Beschädigungen geschaffen. Die in der Dicke elastisch veränderbaren schlauchförmigen Netze 10, 17, 18 und 19 bieten auch eine gute Polsterung der umhüllten Waren. Bei Verwendung insbesondere der schlauchförmigen Netze 10, 17, 18 und 19 als Abstandshalter zwischen Wärmespeicherplatten von Latentwärmespeichern dienen die elastischen Federungseigenschaften dazu, durch Temperaturänderungen bewirkte Änderungen der Dicken der Wärmespeicherplatten zu kompensieren. Dazu werden bei größer werdender Dicke der Wärmespeicherplatten die Netze 10, 17, 18 bzw. 19 zusammengedrückt.

Vor allem bei Verwendung der Netze 10, 17, 18 und 19 als Abstandshalter bei Wärmespeicherplatten weisen die Außenstränge 15 und 16 der beiden äußeren Ebenen 11, 13 eine solche Rasterung auf, daß sie stets benachbart zu den Ecken oder Kanten der Wärmespeicherplatten verlaufen. Dadurch ist ein sicherer, verrutschungsfreier Halt der schlauchförmigen Netze 10, 17, 18 bzw. 19 auf den Wärmespeicherplatten gewährleistet.

## Patentansprüche

1. Netz (10, 17-20) für Abstandshalter- und/oder Oberflächenschutz-Zwecke mit sich kreuzenden Strängen (14, 15, 16), dadurch gekennzeichnet, daß die Stränge (14, 15, 16) in mehr als zwei Ebenen angeordnet sind, wobei die Stränge (14, 15) mindestens zweier Ebenen gleichgerichtet verlaufen, daß das Netz (10, 17-20) dickenveränderlich ist, derart, daß die außenliegenden Stränge (15, 16) in Richtung der mittleren Ebene (12) der innenliegenden Stränge (14) verschieblich sind, bei gleichzeitiger elastischer Verformung der Innenstränge (14), und daß die sich kreuzenden Stränge (14, 15, 16) an ihren Kreuzungsstellen unmittelbar miteinander verbunden sind.

2. Netz nach Anspruch 1, dadurch gekennzeichnet, daß die Außenstränge (15, 16) zweier außenliegender Ebenen (11, 13) gleichgerichtet, insbesondere parallel, zueinander verlaufen.

3. Netz nach Anspruch 1 oder 2, dadurch gekennzeichnet, daß die Außenstränge (15, 16) in parallelen, äußeren Ebenen (11, 13) auf gegenüberliegenden Seiten einer mittleren Ebene (12) angeordnet sind, insbesondere auf zwei äußere Ebenen (11, 13) verteilt sind, wobei vorzugsweise die Außenstränge (15, 16) einen gleichmäßigen gegenseitigen Abstand haben.

4. Netz nach einem oder mehreren der Ansprüche 1 bis 3, dadurch gekennzeichnet, daß die Außenstränge (15, 16) unterschiedlicher äußerer Ebenen (11, 13) in Längsrichtung der Innenstränge (14) der mittleren Ebene (12) versetzt sind.

5. Netz nach einem oder mehreren der Ansprüche 1 bis 4, dadurch gekennzeichnet, daß die Außenstränge (15, 16) unterschiedlicher äußerer Ebenen (11, 13) um einen definierten Abstand, entsprechend der erforderlichen Federwirkung durch Verformung der Innenstränge (14), versetzt sind.

6. Netz nach einem oder mehreren der Ansprüche 1 bis 5, dadurch gekennzeichnet, daß die Außenstränge (15, 16) der einen äußeren Ebene (11 bzw. 13) um einen Abstand versetzt sind, der dem halben Abstand zweier benachbarter Außenstränge (15, 16) der anderen äußeren Ebene (11 bzw. 13) entspricht.

7. Netz nach einem oder mehreren der Ansprüche 1 bis 6, dadurch gekennzeichnet, daß die eine äußere Ebene (11 bzw. 13) eine größere Anzahl von Außensträngen (15, 16) als die andere äußere Ebene (11 bzw. 13) aufweist.

8. Netz nach einem oder mehreren der Ansprüche 1 bis 7, dadurch gekennzeichnet, daß der Abstand der Außenstränge (16) in der einen Ebene (13) ungleichmäßig ist, derart, daß zwischen zwei benachbarten Außensträngen (15) der einen Ebene (11) zwei benachbarte Außenstränge (16) der anderen Ebene (13) angeordnet sind.

9. Netz nach einem oder mehreren der Ansprüche 1 bis 8, dadurch gekennzeichnet, daß zwischen jeweils benachbarten Außensträngen (15) einer Ebene (11) die andere Ebene (13) abwechselnd mindestens einen Außenstrang (16) und keinen Außenstrang (16) aufweist.

10. Netz nach einem oder mehreren der Ansprüche 1 bis 9, dadurch gekennzeichnet, daß die Außenstränge (15, 16) und vorzugsweise Innenstränge (14) einen kreisrunden Querschnitt aufweisen und der Durchmesser der Außenstränge (15, 16) insbesondere gleich dem Durchmesser der Innenstränge (14) ist.

11. Netz nach einem oder mehreren der Ansprüche 1 bis 10, dadurch gekennzeichnet, daß die Außenstränge (15, 16) und/oder Innenstränge (14) wellen-, zick-zack- oder bogenförmig verlaufen.

12. Netz nach einem oder mehreren der Ansprüche 1 bis 11, dadurch gekennzeichnet, daß die Innenstränge (14) unter einem Winkel zu den Außensträngen (15, 16) verlaufen, der ungleich 90° ist.

13. Netz nach einem oder mehreren der Ansprüche 1 bis 12, gekennzeichnet durch eine schlauchförmige Ausbildung, wobei die Außenstränge (15, 16) im wesentlichen in Längsrichtung des Schlauches verlaufen, und insbesondere die Außenstränge (15, 16) derart angeordnet sind, daß sie benachbart zu den Außenkanten der vom Netz zu umhüllenden Waren positioniert sind.

## Claims

1. Net (10, 17-20) for spacing and/or surface protection purposes with intersecting strands (14, 15, 16), characterized in that the strands (14, 15, 16) are arranged in more than two planes, the strands (14, 15) of at least two planes running in the same direction, in that the net (10, 17-20) is of variable thickness, such that the outer strands (15, 16) are displaceable in the direction of the mid-plane (12) of the inner strands (14), the inner strands (14) simultaneously experiencing elastic deformation, and in that the intersecting strands (14, 15, 16) are directly connected to one another at their intersection points.

2. Net according to Claim 1, characterized in that the outer strands (15, 16) of two outer planes (11, 13) run in the same direction as, in particular parallel to, one another.

3. Net according to Claim 1 or 2, characterized in that the outer strands (15, 16) are arranged in parallel outer planes (11, 13) on opposite sides of a mid-plane (12), in particular are distributed over two outer planes (11, 13), the outer strands (15, 16) preferably being at a uniform distance from one another.

4. Net according to one or more of Claims 1 to 3, characterized in that the outer strands (15, 16) of different outer planes (11, 13) are offset in the longitudinal direction of the inner strands (14) of the mid-plane (12).

5. Net according to one or more of Claims 1 to 4, characterized in that the outer strands (15, 16) of different outer planes (11, 13) are offset at a specific distance according to the necessary spring effect caused by the deformation of the inner strands (14).

6. Net according to one or more of Claims 1 to 5, characterized in that the outer strands (15, 16) of one outer plane (11 or 13) are offset at a distance which corresponds to half the distance between two adjacent outer strands (15, 16) of the other outer plane (11 or 13).

7. Net according to one or more of Claims 1 to 6, characterized in that one outer plane (11 or 13) has a larger number of outer strands (15, 16) than the other outer plane (11 or 13).

8. Net according to one or more of Claims 1 to 7, characterized in that the distance between the outer strands (16) in one plane (13) is non-uniform, such that between two adjacent outer strands (15) of one plane (11) are arranged two adjacent outer strands (16) of the other plane (13).

9. Net according to one or more of Claims 1 to 8, characterized in that, between respectively adjacent outer strands (15) of one plane (11), the other plane (13) has alternately at least one outer strand (16) and no outer strand (16).

10. Net according to one or more of Claims 1 to 9, characterized in that the outer strands (15, 16) and preferably the inner strands (14) have a circular cross-section, and the diameter of the outer strands (15, 16) is, in particular, equal to the diameter of the inner strands (14).

11. Net according to one or more of Claims 1 to 10, characterized in that the outer strands (15, 16) and/or inner strands (14) run in a wave-like, zigzag-shaped or arcuate manner.

12. Net according to one or more of Claims 1 to 11, characterized in that the inner strands (14) run at an angle to the outer strands (15, 16) which is not equal to 90°.

13. Net according to one or more of Claims 1 to 12, characterized by a tubular design, the outer strands (15, 16) running essentially in the longitudinal direction of the tube, and, in particular, the outer strands (15, 16) being arranged in such a way that they are positioned adjacent to the outer edges of the products to be enveloped by the net.

## Revendications

1. Filet (10, 17-20) à des fins de maintien de distance et/ou de protection de surface ayant des cordes (14, 15, 16) qui se croisent, caractérisé en ce que les cordes (14, 15, 16) sont disposées dans plus de deux plans, les cordes (15, 16) d'au moins deux plans s'étendant dans le même sens, en ce que l'épaisseur du filet (10, 17-20) peut changer de telle manière que les cordes extérieures (15, 16) peuvent être déplacées dans la direction du plan médian (12) des cordes intérieures (14) pendant une déformation élastique simultanée des cordes intérieures (14) et en ce que les cordes (14, 15, 16) qui se croisent sont directement reliées les unes aux autres aux points de croisement.

2. Filet selon la revendication 1, caractérisé en ce que les cordes extérieures (15, 16) de deux plans extérieurs (11, 13) s'étendent dans le même sens, notamment en parallèle les unes aux autres.

3. Filet selon la revendication 1 ou 2, caractérisé en ce que les cordes extérieures (15, 16) sont disposées dans des plans extérieurs (11, 13) parallèles sur les côtés opposés d'un plan médian (12) et sont notamment réparties dans deux plans extérieurs (11, 13), les cordes extérieures (15, 16) ayant de préférence un même écart réciproque.

4. Filet selon une ou plusieurs des revendications 1 à 3, caractérisé en ce que les cordes extérieures (15, 16) de différents plans extérieurs (11, 13) sont décalées dans le sens longitudinal des cordes intérieures (14) du plan médian (12).

5. Filet selon une ou plusieurs des revendications 1 à 4, caractérisé en ce que les cordes extérieures (15, 16) de différents plans extérieurs (11, 13) sont décalées d'une distance définie, conformément à l'action de ressort requis par la déformation des cordes intérieures (14).

6. Filet selon une ou plusieurs des revendications 1 à 5, caractérisé en ce que les cordes extérieures (15, 16) de l'un des plans extérieurs (11 ou 13) sont décalées d'une distance qui correspond à la moitié de la distance de deux cordes extérieures (15, 16) voisines de l'autre plan extérieur (11 ou 13).

7. Filet selon une ou plusieurs des revendications 1 à 6, caractérisé en ce que l'un des plans extérieurs (11 ou 13) présente un plus grand nombre de cordes extérieures (15, 16) que l'autre plan extérieur (11 ou 13).

8. Filet selon une ou plusieurs des revendications 1 à 7, caractérisé en ce que l'écart des cordes extérieures (16) dans l'un (13) des plans extérieurs est inégal de telle manière que sont disposées entre deux cordes extérieures (15) voisines de l'un (11) des plans extérieurs deux cordes extérieures (16) voisines de l'autre plan extérieur (13).

9. Filet selon une ou plusieurs des revendications 1 à 8, caractérisé en ce qu'entre les cordes extérieures (15) respectivement voisines d'un plan (11), l'autre plan (13) présente alternativement au moins une corde extérieure (16) et aucune corde extérieure (16).

10. Filet selon une ou plusieurs des revendications 1 à 9, caractérisé en ce que les cordes extérieures (15, 16) et de préférence les cordes intérieures (14) présentent une section circulaire et le diamètre des cordes extérieures (15, 16) est notamment égal au diamètre des cordes intérieures (14).

11. Filet selon une ou plusieurs des revendications 1 à 10, caractérisé en ce que les cordes extérieures (15, 16) et/ou les cordes intérieures (14) s'étendent en ondulant, en zig-zag ou en arc.

12. Filet selon une ou plusieurs des revendications 1 à 11, caractérisé en ce que les cordes intérieures (14) s'étendent à un angle par rapport aux cordes extérieures (15, 16) qui n'est pas égal à 90°.

13. Filet selon une ou plusieurs des revendications 1 à 12, caractérisé par une conformation tubulaire, les cordes extérieures (15, 16) s'étendant essentiellement dans le sens longitudinal du tuyau, et les cordes extérieures (15, 16) étant notamment disposées de telle manière qu'elle sont positionnées de manière adjacente aux bords extérieurs des marchandises à envelopper avec le filet.
